# EUROPÄISCHE PATENTSCHRIFT

(11) **EP 0 865 242 B1**
(45) Veröffentlichungstag und Bekanntmachung des Hinweises auf die Patenterteilung: **05.01.2000**
(21) Anmeldenummer: 96934696.4
(22) Anmeldetag: 15.10.1996
(51) Int. Cl.: A24C 5/42

(54) **HANDSTOPFVORRICHTUNG FÜR ZIGARETTENHÜLSEN, INSBESONDERE ZIGARETTENFILTERHÜLSEN MIT HINSICHTLICH DER LÄNGE VARIIERBARER TABAKPRESSKAMMER**
MANUAL PACKING DEVICE FOR CIGARETTE TUBES, IN PARTICULAR CIGARETTE FILTER TUBES WITH A VARIABLE-LENGTH TOBACCO PACKING CHAMBER
MACHINE MANUELLE POUR REMPLIR DES TUBES DE CIGARETTES, NOTAMMENT DES TUBES DE CIGARETTES-FILTRES, AVEC UNE CHAMBRE DE COMPACTAGE DU TABAC A LONGUEUR VARIABLE

(30) Priorität: 04.12.1995 DE 19545190; 29.12.1995 DE 19549127
(43) Veröffentlichungstag der Anmeldung: 23.09.1998
(73) Patentinhaber: Efka-Werke Fritz Kiehn GmbH, 78647 Trossingen (DE)
(72) Erfinder: SCHÜTZE, Gunter, D-78647 Trossingen (DE); GÄTSCHMANN, Klaus, D-78647 Trossingen (DE)
(74) Vertreter: Popp, Eugen, Dr.
(86) Internationale Anmeldenummer: EP9604484
(87) Internationale Veröffentlichungsnummer: WO9720476

(56) Entgegenhaltungen:
- WO-A-92/17078
- DE-A- 4 207 196

## Beschreibung

Die Erfindung betrifft eine Handstopfvorrichtung für Zigarettenhülsen, insbesondere für Zigarettenfilterhülsen mit einer sich in Längsrichtung derselben erstreckenden Tabakpreßkammer, welche durch ein in einem Bodenteil angeordnetes Gehäuse, einen an einem das Gehäuse abdeckenden und an dem Gehäuse angelenkten Deckel versehenen Preßbalken, einen Ausstoßschieber sowie gegebenenfalls einen mit diesem verbundenen Löffel zum Ausstoßen eines in der Tabakpreßkammer gepreßten Tabakstranges aus dieser über eine im Gehäuse vorgesehene Öffnung in eine Zigaretten (-filter-) hülse gebildet ist, einer Klemmeinrichtung, welche die Zigaretten (-filter-) hülse auf einem am Ausgang der Tabakpreßkammer angeordneten Rohrstutzen klemmend hält, und einer Rast-, Schnapp- oder dergleichen -vorrichtung zur lösbaren Verbindung von Gehäuse und Deckel.

Eine solche Handstopfvorrichtung für Zigarettenhülsen insbesondere für Zigarettenfilterhülsen mit einer sich in Längsrichtung derselben erstreckenden Tabakpreßkammer ist aus der DE-PS 2021738 bekannt. Die Tabakpreßkammer dieser Handstopfvorrichtung ist im wesentlichen durch ein im Bodenteil angeordnetes Gehäuse sowie einen Preßbalken gebildet, der an einem das Gehäuse abdeckenden und an dem Gehäuse angelenkten Deckel vorgesehen ist. Des weiteren ist die Tabakpreßkammer dieser Handstopfvorrichtung von einem Löffel sowie einem Ausstoßschieber zum Ausstoßen eines gepreßten Tabakstranges aus der Tabakpreßkammer über eine im Gehäuse vorgesehene Öffnung in eine Zigaretten (-filter-) hülse begrenzt. Weiterhin weist diese Handstopfvorrichtung eine Klemmeinrichtung auf, welche die Zigaretten (-filter-) hülse auf einem am Ausgang der Tabakpreßkammer angeordneten Rohrstutzen klemmend hält. Schließlich umfaßt diese Handstopfvorrichtung noch eine Rast-, Schnapp- oder dergleichen -vorrichtung zur lösbaren Verbindung von Gehäuse und Deckel, die eine an einem mit dem der Anlenkung zwischen Deckel und Gehäuse entgegengesetzten freien Ende des Deckels verbundenen, federelastischen Steg angeordnete und im wesentlichen hakenförmig ausgebildete Rastnase aufweist, welche mit einen an dem Gehäuse vorgesehenen Rastvorsprung in Eingriff bringbar ist. Dabei erstreckt sich die Rastnase etwa in Richtung der Anlenkung zwischen Deckel und Gehäuse und der Rastvorsprung etwa in entgegengesetzter Richtung dazu.

Die ähnlich funktionierende Handstopfvorrichtung ist auch aus der DE-4207196 A 1 bekannt, wobei es sich bei dieser Handstopfvorrichtung um eine Weiterentwicklung der vorgenannten Vorrichtung gemäß der DE-PS 20 21 738 handelt. Die Weiterentwicklung bezieht sich auf die erwähnte Rast- bzw. Schnappvorrichtung zur lösbaren Verbindung von Gehäuse und Deckel sowie auf eine besonders leichte und dennoch stabile Bauweise der Vorrichtung insgesamt.

Der vorliegenden Erfindung liegt die Aufgabe zugrunde, eine Handstopfvorrichtung der genannten Art zur Verfügung zu stellen, deren Tabakpreßkammer an unterschiedliche Längen von vorgefertigten Zigaretten (-filter-) hülsen anpaßbar ist, d. h. insbesondere an "King Size"-Hülsen einerseits und "Regular Size"-Hülsen andererseits.

Diese Aufgabe wird erfindungsgemäß durch die kennzeichnenden Merkmale des Anspruches 1 gelöst, wobei konstruktive Details bevorzugter Ausführungsformen in den Unteransprüchen beschrieben sind.

Der Kern der vorliegenden Erfindung liegt also darin, daß Maßnahmen getroffen sind, die es erlauben, die Füllänge der Tabakpreßkammer an die Länge des zu befüllenden Tabakaufnahmeraumes einer vorgefertigten Zigarettenpapierhülse, insbesondere Filterzigarettenpapierhülse anzupassen, ohne daß die Funktion der Handstopfvorrichtung im übrigen verändert werden müßte. Es ist lediglich erforderlich, einen Anschlag versetzbar anzuordnen, durch dessen Stellung die gewünschte Füllänge der Tabakpreßkammmer bestimmbar ist.

Sofern der Ausstoßschieber mit einem Löffel verbunden ist, muß dessen Länge so gewählt sein, daß er sich auch bei minimaler Füllänge der Tabakpreßkammer noch innerhalb derselben befindet, d. h. nicht durch die im Gehäuse vorgesehene Öffnung hindurch nach außen vorragt. Erfindungsgemäß ist vorgesehen, daß wenigstens zwei unterschiedliche Füllängen der Tabakpreßkammer einstellbar sind, nämlich einmal zur Befüllung einer "King Size"-Hülse und zum anderen einer "Regular Size"-Hülse. Es sind jedoch auch andere Einstellungen denkbar, sofern entsprechende Hülsen bereitgestellt werden. Unter der Füllänge der Tabakpreßkammer wird die maximale Länge derselben bei vollständig zurückgezogenem Ausstoßschieber verstanden. In dieser Stellung wird die Tabakpreßkammer mit Tabak gefüllt.

Selbstverständlich kann die vorliegende Erfindung auch für Handstopfvorrichtungen anderer Art verwendet werden, z. B. für Handstopfvorrichtungen mit einem Schwenkhebel zur Betätigung des Ausstoßschiebers, wobei zwischen Schwenkhebel und Ausstoßschieber eine um ein Zahnrad herumgeführte Zahnstange vorgesehen sein kann. In diesem Fall wird der erfindungsgemäß vorgesehene Anschlag entweder dem Ausstoßschieber unmittelbar oder dem Schwenkhebel zugeordnet derart, daß die maximale Rücksstellung des Austoßschiebers verändert werden kann. Dementsprechend ändert sich natürlich auch die Füllänge der Tabakpreßkammer.

Des weiteren macht es keinen Unterschied, ob zum Zwecke der Befüllung der Zigarettenpapierhülse der Ausstoßschieber relativ zum Gehäuse oder das Gehäuse relativ zum Ausstoßschieber bewegt werden. In beiden Fällen wird die Tabakfüllstellung des Ausstoßschiebers durch eine entweder am Gehäuse relativ zum Ausstoßschieber oder am Ausstoßschieber relativ zum Gehäuse versetzbaren Anschlag eingestellt.

Weitere Merkmale, Vorteile und Einzelheiten der Erfindung ergeben sich aus der nachfolgenden Beschreibung einer bevorzugten Ausführungsform der Erfindung sowie anhand der Zeichnung. Hierbei zeigen:
- Fig. 1: eine perspektivische Ansicht auf eine Ausführungsform einer erfindungsgemäß ausgebildeten Handstopfvorrichtung mit teilweise geöffnetem Deckel;
- Fig. 2: eine perspektivische Ansicht auf eine Ausführungsform der erfindungsgemäßen Handstopfvorrichtung nach Fig. 1 mit weiter geöffnetem Deckel;
- Fig. 3: eine perspektivische Seitenansicht auf eine Ausführungsform der erfindungsgemäßen Handstopfvorrichtung nach den Fig. 1 und 2 mit geschlossenem Deckel;
- Fig. 4: eine perspektivische Seitenansicht auf eine Ausführungsform der erfindungsgemäßen Handstopfvorrichtung nach Fig. 1-3 mit teilweise geöffnetem Deckel;
- Fig. 5: eine Seitenansicht auf eine Ausführungsform der erfindungsgemäßen Handstopfvorrichtung nach den Fig. 1-4 mit weiter geöffnetem Deckel;
- Fig. 6: eine Seitenansicht auf eine Ausführungsform eines Deckels von der erfindungsgemäßen Handstopfvorrichtung nach den Fig. 1-5 in vergrößerter Darstellung;
- Fig. 7: einen Mittellängsschnitt durch eine Ausführungsform eines Gehäuses von der erfindungsgemäßen Handstopfvorrichtung nach den Fig. 1-5 in vergrößerter Darstellung;
- Fig. 8: eine Seitenansicht auf eine Ausführungsform eines Bodenteils von der erfindungsgemäßen Handstopfvorrichtung nach den Fig. 1-5 in vergrößerter Darstellung;
- Fig. 9: eine Vorderansicht auf eine Ausführungsform des Bodenteils gemäß Pfeil X in Fig. 8;
- Fig. 10: eine Vorderansicht auf eine Ausführungsform des Gehäuses gemäß Pfeil Y in Fig. 7;
- Fig. 11: eine Unteransicht auf eine Ausführungsform des Bodenteils entsprechend Fig. 8;
- Fig. 12: den gehäuseöffnungseitigen Teil der erfindunsgemäßen Handstopfvorrichtung im Schnitt unter Darstellung der Relativlage von Gehäuse und Bodenteil in Tabakfüllstellung der Vorrichtung;
- Fig. 13: einen erfindungsgemäß vorgesehenen Anschlag für die Bestimmung der Füllstellung des Ausstoßschiebers und damit Füllänge der Tabakpreßkammer, welcher in der Bodenwand des Bodenteils gemäß Fig. 11 integrierbar ist, in Draufsicht und vergrößertem Maßstab.
- Fig. 14: den Anschlag gemäß Fig. 13 im Schnitt längs Linie XIV-XIV in Fig. 13;
- Fig. 15: den Anschlag gemäß Fig. 13 im Schnitt längs Linie XV-XV in Fig. 13;
- Fig. 16: die Handstopfvorrichtung gemäß Erfindung in Draufsicht unter Darstellung einer ersten Fühlstellung des Ausstoßschiebers relativ zum Gehäuse;
- Fig. 17: die Handstopfvorrichtung gemäß Erfindung in Draufsicht unter Darstellung einer zweiten Füllstellung des Ausstoßschiebers relativ zum Gehäuse;
- Fig. 18: die Handstopfvorrichtung in Draufsicht unter Darstellung einer dritten Füllstellung des Ausstoßschiebers relativ zum Gehäuse.

In den Fig. 1-5 ist eine erfindungsgemäß ausgebildete Handstopfvorrichtung 10 für Zigarettenhülsen (nicht gezeigt), insbesondere für Zigarettenfilterhülsen (nicht gezeigt) mit einer sich in Längsrichtung der Handstopfvorrichtung erstreckenden Tabakpreßkammer dargestellt. Die Tabakpreßkammer wird durch ein Gehäuse 12 gebildet, das in einem Bodenteil 14 längsverschieblich angeordnet ist. Weiterhin wird die Tabakpreßkammer von einem Preßbalken 16 begrenzt, der an einem das Gehäuse 12 abdeckenden und an dem Gehäuse 12 angelenkten Deckel 18 vorgesehen ist. Darüberhinaus ist die Tabakpreßkammer durch einen Löffel 20 sowie einen Ausstoßschieber 22 zum Ausstoßen eines gepreßten Tabakstranges aus der Tabakpreßkammer über eine im Gehäuse 12 vorgesehene Öffnung 24 in eine Zigaretten (-filter-) hülse bestimmt. Dabei trägt der Ausstoßschieber 22, der an dem Bodenteil 12 befestigt ist, den Löffel 20.

Das Bodenteil 14, das im Querschnitt etwa U-förmig ausgebildet ist (vergleiche insbesondere Fig. 9), weist zwei Hinterschneidungen 26 zur Aufnahme zweier entsprechend geformter Führungsleisten 28 des Gehäuses 12 auf. Auf diese Weise ist das Gehäuse 12 in dem Bodenteil 14 ausschließlich in Längsrichtung der Handstopfvorrichtung 10 hin- und herverschiebbar.

Entsprechend den Fig. 7, 8 und 9 ist allerdings zwischen dem Bodenteil 14 und dem von dem Bodenteil 14 längsverschieblich aufgenommenen Gehäuse 12 eine Rastvorrichtung oder dergleichen vorgesehen, die eine gewisse Schwergängigkeit zu Beginn des eigentlichen Stopfvorganges bei der Längsverschiebung des Gehäuses 12 im Bodenteil 14 verursacht. Auf diese Weise ist ein selbsttätiges Lösen des Gehäuses 12 aus dem Bodenteil 14 sicher vermieden. Die Rastvorrichtung besteht hier aus wenigstens einem seitlichen Vorsprung 30 an mindestens einer der beiden Führungsleisten 28 des Gehäuses 12, welche eben von der als Führung vorgesehenen Hinterschneidung 26 des Bodenteils 14 aufgenommen ist. Vorteilhafterweise aber ist der seitliche, wenigstens an einer der beiden Führungsleisten 28 des Gehäuses 12 angebrachte Vorsprung in eine seitliche, an diesen angepaßte Ausnehmung 32 in der bzw. den als Führung vorgesehenen Hinterschneidungen 26 des Bodenteiles einrastbar. Im vorliegenden Fall sind dem Vorsprung 30 drei Ausnehmungen 32 zugeordnet, die im Axialabstand voneinander an den Hinterschneidungen 26 ausgebildet sind. Diese Ausnehmungen 32 entsprechen unterschiedlichen Relativstellungen zwischen Gehäuse 12 einerseits und Bodenteil 14 samt Ausstoßschieber 22 andererseits, wobei diese unterschiedlichen Relativstellungen durch einen in der Bodenwand 44 des Bodenteils 14 versetzbar angeordneten Anschlag bestimmt sind. Bei der dargestellten Ausführungsform sind der Vorsprung 30 an der Führungsleiste 28 des Gehäuses 12 sowie die Ausnehmungen 32 in der Hinterschneidung 26 des Bodenteiles 14 im Bereich des der Anlenkung 34 zwischen Deckel 18 und Gehäuse 12 nahen Endes 36 von Deckel 18 bzw. Bodenteil 14 angebracht.

Des weiteren sind die beiden Seitenwände 38 des im Querschnitt U-förmig ausgebildeten Bodenteils 14 im Bereich des der Anlenkung 34 zwischen Deckel 18 und Gehäuse 12 entgegengesetzten Endes 40 des Bodenteiles 14 mit Griffmulden 42 oder dergleichen versehen. Die Griffmulden 42 bieten insbesondere dem Daumen sowie dem Zeigefinger des Benutzers während des eigentlichen Stopfvorganges, d. h. während der Längsverschiebung des Gehäuses 12 mit dem daran angelenkten Deckel 18 innerhalb des Bodenteils 14 einen guten Halt. Ein Abrutschen beim eigentlichen Stopfvorgang ist damit ausgeschlossen.

Wie in Fig. 11 dargestellt, sind in der die beiden Seitenwände 38 des Bodenteils 14 miteinander verbindenden Bodenwand 44 Ausnehmungen 46 zur Materialeinsparung und damit zur Gewichtsverringerung der Handstopfvorrichtung 10 insgesamt eingebracht. Der den Löffel 20 tragende Ausstoßschieber 22 ist entsprechend Fig. 8 im Bereich des der Anlenkung 34 zwischen Deckel 18 und Gehäuse 12 nahen Endes 36 des Bodenteiles 14 montiert.

Das Gehäuse 12 weist zum Einfüllen des Tabaks in die Tabakpreßkammer eine Einfüllöffnung 48 sowie zum Ausstoßen des gepreßten Tabakstranges aus der Tabakpreßkammer eine Öffnung 24 auf, an die sich ein Rohrstutzen 50 anschließt. Der Rohrstutzen 50 dient zur Aufnahme der gerade mit Tabak zu befüllenden Zigaretten (-filter-) hülse. Öffnung 24 und Rohrstutzen 50 sind im Bereich des der Anlenkung 34 zwischen Deckel 18 und Gehäuse 12 entgegengesetzten Endes 40 des Bodenteiles 14 angeordnet. Die Anlenkung des Deckels 18 an das Gehäuse 12 erfolgt hier mittels zweier sich seitlich nach außen erstreckender kreisförmiger Vorsprünge 52 an dem Deckel 18, die in entsprechend große Bohrungen 54 an dem Gehäuse 12 eingreifen. Das Gehäuse 12 weist Materialaussparungen 56, vorzugsweise im Bereich der Anlenkung 34, zur weiteren Gewichtsverringerung der Handstopfvorrichtung 10 auf. Durch Versteifungsrippen 58 ist gleichzeitig eine hohe Stabilität und Festigkeit der Handstopfvorrichtung 10 erreicht.

Des weiteren umfaßt die Handstopfvorrichtung 10 eine Klemmeinrichtung 59, welche die Zigarettenhülse auf den am Ausgang der Tabakpreßkammer angeordneten Rohrstutzen 50 klemmend hält, sowie eine Rast-, Schnapp- oder dergleichen - vorrichtung 60 zur lösbaren Verbindung von Gehäuse 12 und Deckel 18. Die Rast-, Schnapp- oder dergleichen -vorrichtung 60 weist eine Rastnase 62 auf, die an dem der Anlenkung 34 zwischen Deckel 18 und Gehäuse 12 entgegengesetzen freien Ende 64 des Deckels 18 angeordnet und mit einem an dem Gehäuse 12 vorgesehenen Rastvorsprung 66 in Eingriff bringbar ist. Die Rastnase 62 und der Rastvorsprung 66 sind im wesentlichen hakenförmig ausgebildet, wobei sich die Rastnase 62 etwa in Richtung der Anlenkung 34 zwischen Deckel 18 und Gehäuse 12 und der Rastvorsprung 66 etwa in entgegengesetzter Richtung erstrecken. Rastnase 62 und Rastvorsprung 66 kommen bei gegenseitigem Funktionseingriff über Rastflächen 68, 70 zur Anlage. Dabei liegen die beiden Rastflächen 68, 70 von Rastnase 62 bzw. Rastvorsprung 66 in einer auf der Blattebene senkrecht stehenden Ebene 72, welche die auf der Blattebene senkrecht stehende Horizontalebene 74 in einem Winkel α von 15 Grad bis 75 Grad, insbesondere in einem Winkel α von 45 Grad schneidet, wie aus den Fig. 6 und 7 im einzelnen hervorgeht.

Anstelle des Rastvorsprunges 66 kann auch eine Rastmulde (nicht dargestellt) zur Aufnahme der Restnase 62 vorgesehen sein. Die Rastnase 62 ist an einem federelastischen Steg 78 angeordnet, der wiederum über einen weiteren federelastischen Steg 76 an dem freien Ende 64 des Deckels 18 angeschlossen ist. Schließlich ist am freien Ende des Deckels 18 noch ein nach oben ragender Betätigungssteg 80 angeformt. Die Funktion der vorgenannten Stege und Rast- bzw. Schnappvorrichtung ist ausführlich in der DE-4207196 A 1 beschrieben, worauf Bezug genommen wird.

Die Klemmeinrichtung 59 besteht aus einem Klemmstück 82, das beim Funktionseingriff der Rast- bzw. Schnappvorrichtung 60 am Rohrstutzen 50 dicht zur Anlage kommt. Die Zigaretten (-filter-) hülse wird auf dieses Weise automatisch am Rohrstutzen 50 festgeklemmt, und zwar während des gesamten eigentlichen Stopfvorganges, d. h. während der gesamten Ausstoßbewegung des Tabaks aus der Tabakpreßkammer heraus. Das Klemmstück 82 ist vorzugsweise federelastisch ausgebildet, insbesondere aus weichem Kunststoff, Gummi oder dergleichen.

Die Besonderheit der beschriebenen Handstopfvorrichtung besteht darin, daß, wie insbesondere die Fig. 11 bis 18 erkennen lassen, in der Bodenwand 44 des Bodenteils 14 ein Anschlag 84 für die Festlegung der Tabaktüllstellung des Ausstoßschiebers 22 relativ zum Gehäuse 12 integriert ist. Dieser Anschlag 84 ist in Richtung parallel zur Tabakausstoßrichtung versetzbar angeordnet, derart, daß die Füllänge der Tabakpreßkammer entsprechend variiert werden kann. Zu diesem Zweck korrespondiert der erwähnte Anschlag 84 mit dem unteren Rand 86 der vorderen, die Tabakausstoßöffnung 24 umfassenden Stirnwand des relativ zum Bodenteil 14 verschieblich gelagerten Gehäuses 12 sowie dies in Fig. 12, gut erkennbar ist.

Der Anschlag 84 ist bei der dargestellten Ausführungsform als Quersteg ausgebildet, d. h. als Steg quer zur Ausstoßrichtung des Tabaks und etwa parallel zur Bodenwand 44 des Bodenteiles 14.

Insbesondere ist der erwähnte Quersteg innerhalb eines in die Bodenwand 44 des Bodenteiles 14 gesondert einfügbaren Bodenwand-Einsatzteils 88 versetzbar angeordnet, und zwar aus einer Normalstellung entsprechend Fig. 16, in der die Füllänge der Tabakpreßkammer maximal ist (z. B. zum Befüllen einer King Size-Zigarettenhülse), in mindestens eine, hier zwei unterschiedliche Stellungen entsprechend den Fig. 17 und 18, in der bzw. denen die Füllänge der Tabakpreßkammer entsprechend reduziert ist. Die unterschiedlichen Füllängen der Tabakpreßkammer sind in den Fig. 16 bis 18 mit FL1, FL2 und FL3 gekennzeichnet.

In Fig. 11 und Fig. 13 befindet sich der Anschlag bzw. der diesen definierende Quersteg 84 in einer mittleren Position, die der Relativstellung zwischen Gehäuse 12 und Bodenteil 14 entsprechend Fig. 17 entspricht. In Normalstellung zur Befüllung einer King Size-Zigarettenpapierhülse ist der Quersteg 84 in Fig. 13 nach links versetzt. Zur Befüllung einer sehr kurzen Zigarettenpapierhülse wird der Quersteg 84 in Fig. 13 nach rechts versetzt. Die beiden letztgenannten Stellungen entsprechen den in Fig. 16 bzw. Fig. 18 gezeigten Relativlagen von Bodenteil 14 samt Ausstoßschieber 22 einerseits und Gehäuse 12 samt Deckel 18 andererseits.

Wie den Fig. 12 und 14 entnommen werden kann, ist der Quersteg 84 integraler Teil eines plättchenartigen Elements 90, das innerhalb einer etwa rechteckförmigen Ausnehmung 92 des gesonderten Bodenwand-Einsatzteiles 80 längsverschieblich gelagert und - wie hier - an drei vorbestimmten Stellen unterschiedlich einrastbar ist. Das plättchenartige Element 90 weist an seinen den Stirnseiten des Querstegs 84 zugeordneten Flachseiten jeweils einen Längssteg 94 sowie im Abstand oberhalb desselben einen nasenartigen Vorsprung 96 auf, zwischen denen sich zum Zwecke der Längsverschiebung des plättchenartigen Elements 90 jeweils ein komplemtärer Längssteg 98 innerhalb der Ausnehmung 92 im Bodenwand-Einsatzteil 88 hindurcherstreckt. Diese Längsstege 98 weisen im axialen Abstand voneinander angeordnete Ausnehmungen 100 korrespondierend den nasenartigen Vorsprüngen 96 auf, in die die erwähnten nasenartigen Vorsprünge 96 des plättchenartigen Elements 90 einrastbar sind. Zu diesem Zweck wird in einer der drei in Fig. 13 dargestellten Raststellungen des plättchenartigen Elements 90 dieses entsprechend Fig. 14 nach unten gedrückt, so daß die nasenartigen Vorsprünge 96 in Eingriff mit den komplementären Ausnehmungen 100 gelangen. Soll das plättchenartige Element 90 samt Quersteg 84 versetzt werden, muß das plättchenartige Element 90 entsprechend Fig. 15 nach oben gedrückt werden so weit, daß die nasenartigen Vorsprünge 96 außer Eingriff mit den komplementären Ausnehmungen 100 gelangen. Dann kann das plättchenartige Element 90 längs der Längsstege 98 verschoben werden so weit, bis eine andere gewünschte Raststellung erreicht ist.

Um das den Quersteg 84 umfassende plättchenartige Element 90 in die Ausnehmung 92 so einsetzen zu können, daß die beschriebene Korrespondenz mit den Längsstegen 98 herstellbar ist, weist die Ausnehmung 92 im Bodenwand-Einsatzteil 88 eine längsstegfreie Öffnung auf, durch die hindurch das plättchenartige Element 90 in der beschriebenen Weise einfügbar ist. Nach Einfügung des plättchenartigen Elements 90 wird die erwähnte Öffnung wieder verschlossen. Dieser Verschluß ist in den Fig. 11, 12 und 13 mit der Bezugsziffer 102 gekennzeichnet. Das Bodenwand-Einsatzteil 88 ist nach Art eines Rechteck-Rahmens ausgebildet. Der Verschluß 102 wird durch ein Verschlußplättchen gebildet, welches nach Montage des plättchenartigen Elements 90 fest eingeklebt wird. Anschließend erfolgt auch eine feste Einklebung des Bodenwand-Einsatzteils 88 in der Bodenwand 44. Grundsätzlich ist es auch denkbar, die Bodenwand 44 so zu gestalten, daß sie sämtliche Merkmale des beschriebenen Bodenwand-Einsatzteils 88 aufweist. Diese Ausführungsform soll vom Schutz umfaßt sein. Es sei jedoch darauf hingewiesen, daß herstellungstechnisch die letztgenannte Ausführungsform etwas aufwendiger ist; denn es ist einfacher, das gesonderte Bodenwand-Einsatzteil herzustellen und in die Bodenwand 44 zu integrieren, so wie dies in den Fig. 11 und 12 dargestellt ist.

Wie schon einleitend ausgeführt worden ist, gibt es auch Handstopfvorrichtungen, bei denen der Ausstoßschieber durch eine gesonderte Handhabe relativ zum Gehäuse des Handstopfgerätes verschiebbar ist. In diesem Fall weist das Gehäuse den erwähnten Anschlag in Zuordnung zum Ausstoßschieber auf dergestalt, daß der Ausstoßschieber unterschiedlich weit zur Befüllung der Tabakpreßkammer mit Tabak zurückbewegt werden kann. Bei einem Gerät mit Schwenkhebel zur Betätigung des Ausstoßschiebers kann der Anschlag auch dem Schwenkhebel zugeordnet sein. In jedem Fall handelt es sich um einen hinsichtlich der Lage versetzbaren Anschlag, so daß unterschiedliche Füllängen der Tabakpreßkammer eingestellt werden können.

Grundsätzlich wäre auch eine variable Veränderung der Lage des erwähnten Anschlages denkbar; in diesem Fall muß der Anschlag mit einem Klemmechanismus versehen sein, so daß er in jeder beliebigen Relativlage festgehalten werden kann.

Grundsätzlich wird also hier auch eine Handstopfvorrichtung für Zigarettenhülsen, insbesondere Zigarettenfilterhülsen, unter Schutz gestellt, die eine sich in Längsrichtung der erwähnten Hülsen erstreckende Tabakpreßkammer aufweisen, wobei dieser Tabakpreßkammer ein Preßbalken sowie ein Ausstoßschieber zum Ausstoßen eines in der Tabakpreßkammer gepreßten Tabakstranges aus dieser in eine Zigaretten (-filter-) hülse zugeordnet sind. Die Tabakfüllstellung wird durch einen versetzbaren Anschlag festgelegt, wobei dieser Anschlag - wie oben erwähnt - entweder unmittelbar mit dem Ausstoßschieber oder mittelbar mit dessen Betätigungseinrichtung zusammenwirkt. Dieser Anschlag bewirkt die Festlegung des maximalen Rückzugs des Ausstoßschiebers in seine Füllstellung, wodurch die Füllänge der Tabakpreßkammer entsprechend veränderbar ist. Die Begrenzung der Ausstoßbewegung des Ausstoßschiebers ist ohnehin festgelegt, so daß diesbezüglich keine Veränderungen vorgenommen zu werden brauchen.

Sämtliche in den Anmeldungsunterlagen offenbarten Merkmale werden als erfindungswesentlich beansprucht, so weit sie einzeln oder in Kombination gegenüber dem Stand der Technik neu sind.

## Patentansprüche

1. Handstopfvorrichtung für Zigarettenhülsen, insbesondere für Zigarettenfilterhülsen, mit einer sich in Längsrichtung derselben erstreckenden Tabakpreßkammer, welche durch ein in einem Bodenteil (14) angeordnetes Gehäuse (12), einen an einem das Gehäuse (12) abdeckenden und an dem Gehäuse (12) angelenkten Deckel (18) vorgesehenen Preßbalken (16), einen Ausstoßschieber (22) sowie gegebenenfalls einen mit diesem verbundenen Löffel (20) zum Ausstoßen eines in der Tabakpreßkammer gepreßten Tabakstranges aus dieser über eine im Gehäuse (12) vorgesehene Öffnung (24) in eine Zigarettenhülse gebildet ist, einer Klemmeinrichtung (59), welche die Zigarettenhülse auf einen am Ausgang der Tabakpreßkammer angeordneten Rohrstutzen (50) klemmend hält und einer Rast-, Schnapp- oder dergleichen -vorrichtung (60) zur lösbaren Verbindung von Gehäuse (12), Deckel (18), dadurch gekennzeichnet, daß
ein versetzbar angeordneter Anschlag (84) vorgesehen ist, dessen Position den maximalen Rückzug des Ausstoßschiebers (22) in die Tabakfüllstellung begrenzt, so daß die Füllmenge (FL1, FL2, FL3) der Tabakpreßkammer durch Versetzen des Anschlags (84) einstellbar ist.

2. Vorrichtung nach Anspruch 1, dadurch gekennzeichnet, daß der Anschlag (84) am Bodenteil (14) angeordnet ist, insbesondere durch einen Quersteg gebildet ist, der in der Bodenwand (44) des Bodenteils (14) in Richtung parallel zur Tabakausstoßrichtung versetzbar ist.

3. Vorrichtung nach Anspruch 2, dadurch gekennzeichnet, daß der den Anschlag bildende Quersteg (84) innerhalb eines in die Bodenwand (44) des Bodenteils (14) gesondert einfügbaren Bodenwand-Einsatzteils (88) versetzbar angeordnet ist.

4. Vorrichtung nach Anspruch 3, dadurch gekennzeichnet, daß der als Anschlag dienende Quersteg (84) innerhalb des gesondert einfügbaren Bodenwand-Einsatzteils (88) aus einer Normalstellung, in der die Füllänge (FL 1) der Tabakpreßkammer maximal ist, in mindestens eine, insbesondere zwei unterschiedliche Stellungen (Fig. 17, 18) versetzbar ist, in der bzw. denen die Füllänge (FL 2, FL 3) der Tabakpreßkammer entsprechend reduziert ist.

5. Vorrichtung nach Anspruch 3 oder 4, dadurch gekennzeichnet, daß der als Anschlag dienende Quersteg (84) integraler Teil eines plättchenartigen Elements (90) ist, das innerhalb einer etwa rechteckförmigen Ausnehmung (92) des gesondert einfügbaren Bodenwand-Einsatzteils (88) längsverschieblich gelagert und an vorbestimmten Stellen unverschieblich einrastbar ist.

6. Vorrichtung nach Anspruch 5, dadurch gekennzeichnet, daß das plättchenartige Element (90) an seinen den Stirnseiten des Quersteges (84) zugeordneten Flachseiten jeweils einen Längssteg (94) sowie im Abstand oberhalb desselben einen Vorsprung (96) aufweist, zwischen denen sich zum Zwecke der Längsverschiebung des plättchenartigen Elements (90) jeweils ein komplementärer Längssteg (98) an den beiden Längsseiten der Ausnehmung (92) im Bodenwand-Einsatzteil (88) hindurcherstreckt, wobei diese Längsstege (98) im axialen Abstand voneinander angeordnete Ausnehmungen (100) aufweisen, in die die am plättchenartigen Element (90) ausgebildeten Vorsprünge (96) zur Festlegung der Axiallage des plättchenartigen Elements einrastbar sind.

7. Vorrichtung nach Anspruch 6, dadurch gekennzeichnet, daß die Ausnehmung (92) im Bodenwand-Einsatzteil (88) eine Einstecköffnung für das plättchenartige Element (90) aufweist, die nach dem Einsetzen des plättchenartigen Elements (90) durch ein Verschlußelement (102) verschließbar ist.

8. Handstopfvorrichtung für Zigarettenhülsen, insbesondere Zigarettenfilterhülsen, mit einer sich in Längsrichtung derselben erstreckenden Tabakpreßkammer, welcher ein Preßbalken (16) sowie ein Ausstoßschieber (22) zum Ausstoßen eines in der Tabakpreßkammer gepreßten Tabakstranges aus dieser in eine Zigarettenhülse zugeordnet ist,
dadurch gekennzeichnet, daß
ein versetzbar angeordneter Anschlag (84) vorgesehen ist, dessen Position den maximalen Rückzug des Ausstoßschiebers (22) in die Tabakfüllstellung begrenzt, so daß die Füllmenge (FL1, FL2, FL3) der Tabakpreßkammer durch Versetzen des Anschlags (84) einstellbar ist.

9. Vorrichtung nach Anspruch 8,
dadurch gekennzeichnet,
daß der maximale Rückzug des Ausstoßschiebers (22) in seine Füllstellung durch einen versetzbaren Anschlag begrenzt ist, der entweder unmittelbar mit dem Ausstoßschieber (22) oder dessen Betätigungseinrichtung zusammenwirkt.

10. Vorrichtung nach einem der Ansprüche 1 bis 7,
dadurch gekennzeichnet,
daß ein einziger Preßbalken (16) zur Verwendung bei allen einstellbaren Füllängen (FL1, FL2, FL3) der Tabakpreßkammer vorgesehen ist.

11. Vorrichtung nach Anspruch 8 oder 9,
dadurch gekennzeichnet,
daß ein einziger Preßbalken (16) zur Verwendung bei allen einstellbaren Füllängen (FL1, FL2, FL3) der Tabakpreßkammer vorgesehen ist.

## Claims

1. Manual packing device for cigarette tubes, in particular cigarette filter tubes, with a tobacco compression chamber, which extends in the longitudinal direction of the latter and which is formed by a housing (12) arranged in a base section (14), a pressure beam (16) provided on a cover (18) which covers the housing (12) and is hinged onto the housing (12), an ejection slide (22) and, if appropriate, a thereto connected ladle (20) for ejecting a strand of tobacco which has been compressed in the tobacco compression chamber from said chamber via an opening (24) provided in the housing (12) into a cigarette tube, a clamping device (59) which clampingly holds the cigarette sleeve on a tubular socket (25) arranged at the outlet of the tobacco compression chamber, and a detent, snap-on or similar device (60) for detachable joining of housing (12), cover (18), **characterised in that** an offsetably arranged stop (84) is provided the position of which defines the maximum retraction of the ejection slide (22) into the tobacco filling position so that the filling volume (FL1, FL2, FL3) of the tobacco compression chamber can be set by offsetting the stop (84).

2. Device according to Claim 1, **characterised in that** the stop (84) is arranged at the base section (14), in particular established by a transverse web which is offsetable in the base wall (44) of the base section (14) in the direction parallel to the tobacco ejection direction.

3. Device according to Claim 2, **characterised in that** the transverse web (84) which forms the stop is arranged to be offsetable within a base wall insert (88) which is separately insertible into the base wall (44).

4. Device according to Claim 3, **characterised in that** the transverse web (84) which serves as a stop is within the separately insertible base wall insert (88) offsetable from a normal position, in which the filling length (FL 1) of the tobacco compression chamber is maximal, into at least one, in particular two different positions (Fig. 17, 18) in which the filling length (FL 2, FL 3) of the tobacco compression chamber is correspondingly reduced.

5. Device according to Claim 3 or 4, **characterised in that** the transverse web (84) which serves as a stop is an integral part of a plateletlike element (90), which is mounted within an approximately rectangular cutout (92) of the separately insertible base wall insert (88) so as to be longitudinally displaceable and indisplaceably detentable at specified points.

6. Device according to Claim 5, **characterised in that** the plateletlike element (90) comprises at its flat sides which are associated with the end surfaces of the transverse web (84) a respective longitudinal web (94) as well as at a distance above the latter a protrusion (96) between which, for the purpose of longitudinal displacement of the plateletlike element (90), a complementary longitudinal web (98) passes through on both longitudinal sides of the cutout (92) in base wall insert (88), and these longitudinal webs (98) have cutouts (100) arranged at an axial distance from each other into which the protrusions (96) established on the plateletlike element (90) are detentable for the purpose of securing the axial position of the plateletlike element.

7. Device according to Claim 6, **characterised in that** the cutout (92) comprises in the base wall insert (88) an insert opening for the plateletlike element (90) which is, after insertion of the plateletlike element (90), sealable by a closure element (102).

8. Manual packing device for cigarette tubes, in particular cigarette filter tubes, comprising a tobacco compression chamber, which extends in the longitudinal direction of the latter and which is associated with both a pressure beam (16) and an ejection slide (22) for ejecting a strand of tobacco, which has been compressed in the tobacco compression chamber, from the latter into a cigarette tube, **characterised in that** an offsetably arranged stop (84) is provided the position of which defines the maximum retraction of the ejection slide (22) into the tobacco filling position so that the filling volume (FL1, FL2, FL3) of the tobacco compression chamber is adjustable by offsetting the stop (84).

9. Device according to Claim 8, **characterised in that** the maximum retraction of the ejection slide (22) in its filling position is defined by an offsetable stop which co-operates either directly with the ejection slide (22) or its operating device.

10. Device according to one of Claims 1 to 7, **characterised in that** a single compression beam (16) is provided for use with all adjustable filling lengths (FL1, FL2, FL3) of the tobacco compression chamber.

11. Device according to Claim 8 or 9, **characterised in that** a single compression beam (16) is provided for use in all adjustable filling lengths (FL1, FL2, FL3) of the tobacco compression chamber.

## Revendications

1. Appareil de bourrage manuel de tubes de cigarettes, en particulier de tubes de cigarettes filtres, comportant une chambre de compression de tabac qui s'étend dans la direction longitudinale de celui-ci et est formée par une boîte (12) placée dans une partie fond (14), une barre de compression (16) prévue sur un couvercle (18) qui couvre la boîte (12) et est articulé à celle-ci, un poussoir d'expulsion (22) et éventuellement une cuiller (20) jointe à celui-ci pour l'expulsion de la chambre de compression de tabac dans un tube de cigarette par un orifice (24) prévu sur la boîte (12) d'un cordon de tabac comprimé dans ladite chambre, un dispositif de blocage (59) qui bloque le tube de cigarette sur une tubulure (50) placée à la sortie de la chambre de compression de tabac, et un dispositif d'encliquetage ou a ressort ou analogue (60) pour la solidarisation de la boîte (12) et du couvercle (18), caractérisé par le fait qu'il est prévu une butée montée déplaçable (84) dont la position limite le recul maximal du poussoir d'expulsion (22) dans sa position de remplissage de tabac, de sorte qu'on peut régler le volume de remplissage (FL1, FL2, FL3) de la chambre de compression de tabac en déplaçant cette butée (84).

2. Appareil selon la revendication 1, caractérisé par le fait que la butée (84) est montée sur la partie fond (14) et est en particulier formée par une nervure transversale qui peut être déplacée dans la paroi de fond (44) de la partie fond (14) parallèlement à la direction d'expulsion du tabac.

3. Appareil selon la revendication 2, caractérisé par le fait que la nervure transversale (84) qui forme la butée est montée déplaçable dans un élément rapporté de paroi de fond (88) qui peut être inséré séparément dans la paroi de fond (44) de la partie fond (14).

4. Appareil selon la revendication 3, caractérisé par le fait que la nervure transversale (84) qui sert de butée peut être déplacée dans l'élément rapporté de paroi de fond insérable séparément (88) d'une position normale dans laquelle la longueur de remplissage (FL1) de la chambre de compression de tabac est maximale à au moins une position, en particulier deux positions différentes (fig. 17, 18), dans laquelle ou lesquelles la longueur de remplissage (FL2, FL3) de la chambre de compression de tabac est réduite de façon correspondante.

5. Appareil selon l'une des revendications 3 et 4, caractérisé par le fait que la nervure transversale (84) qui sert de butée fait partie intégrante d'un élément du genre plaquette (90) qui est monté mobile longitudinalement dans un évidement à peu près rectangulaire (92) de l'élément rapporté de paroi de fond insérable séparément (88) et peut être encliqueté de manière fixe à des endroits déterminés.

6. Appareil selon la revendication 5, caractérisé par le fait que l'élément du genre plaquette (90) présente sur chacun de ses côtés plats associés aux côtés frontaux de la nervure transversale (84) une languette longitudinale (94) et, à distance au-dessus de celle-ci, une saillie (96), entre lesquelles, pour le déplacement longitudinal de l'élément du genre plaquette (90), une languette longitudinale complémentaire (98) s'étend sur les deux côtés longitudinaux de l'évidement (92) de l'élément rapporté de paroi de fond (88), ces languettes longitudinales (98) présentant des évidements espacés axialement (100) dans lesquels les saillies (96) faites sur l'élément du genre plaquette (90) peuvent s'encliqueter pour la fixation de la position axiale de l'élément du genre plaquette.

7. Appareil selon la revendication 6, caractérisé par le fait que l'évidement (92) de l'élément rapporté de paroi de fond (88) présente une ouverture pour 1 insertion de l'élément du genre plaquette (90), qu'on peut, après avoir monté cet élément (90), fermer au moyen d'un élément de fermeture (102).

8. Appareil de bourrage manuel de tubes de cigarettes, en particulier de tubes de cigarettes filtres, comportant une chambre de compression de tabac qui s'étend dans la direction longitudinale de celui-ci et à laquelle sont associés une barre de compression (16) et un poussoir d'expulsion (22) pour l'expulsion de la chambre de compression de tabac dans un tube de cigarette d'un cordon de tabac comprimé dans cette chambre, caractérisé par le fait qu'il est prévu une butée montée déplaçable (84) dont la position limite le recul maximal du poussoir d'expulsion (22) dans sa position de remplissage de tabac, de sorte qu'on peut régler le volume de remplissage (FL1, FL2, FL3) de la chambre de compression de tabac en déplaçant cette butée (84).

9. Appareil selon la revendication 8, caractérisé par le fait que le recul maximal du poussoir d'expulsion (22) dans sa position de remplissage est limité par une butée déplaçable qui coopère soit directement avec le poussoir d'expulsion (22), soit avec le dispositif de manoeuvre de celui-ci.

10. Appareil selon l'une des revendications 1 à 7, caractérisé par le fait qu'il est prévu une seule barre de compression (16) destinée à être utilisée pour toutes les longueurs de remplissage pouvant être choisies (FL1, FL2, FL3) de la chambre de compression de tabac.

11. Appareil selon l'une des revendications 8 et 9, caractérisé par le fait qu'il est prévu une seule barre de compression (16) destinée à être utilisée pour toutes les longueurs de remplissage pouvant être choisies (FL1, FL2, FL3) de la chambre de compression de tabac.
